# EUROPÄISCHE PATENTSCHRIFT

(11) **EP 3 306 755 B1**
(45) Veröffentlichungstag und Bekanntmachung des Hinweises auf die Patenterteilung: **04.09.2019**
(21) Anmeldenummer: 17193813.7
(22) Anmeldetag: 28.09.2017
(51) Int. Cl.: H01R 13/645, H01R 12/70

(54) **DIREKTSTECKVERBINDER MIT ENTFERNBAREN KODIERSTIFTEN**
DIRECT CONNECTOR WITH REMOVABLE CODING PINS
DIRECT CONNECTEUR MUNI DE PIONS DE CODAGE AMOVIBLES

(30) Priorität: 05.10.2016 DE 102016118870
(43) Veröffentlichungstag der Anmeldung: 11.04.2018
(73) Patentinhaber: Lumberg Connect GmbH, 58579 Schalksmühle (DE)
(72) Erfinder: Pellizari, Dirk, 42327 Wuppertal (DE); Pfaffenbach, Dirk, 58553 Halver (DE); Russo, Paulo, 44265 Dortmund (DE)
(74) Vertreter: Ostriga Sonnet Wirths & Vorwerk

(56) Entgegenhaltungen:
- EP-A1- 0 959 533
- EP-A1- 2 626 956
- EP-A1- 3 300 175
- CH-A5- 586 962
- DE-A1- 10 243 313
- JP-A- H0 845 611
- JP-A- 2004 213 934
- US-A- 4 595 250

## Beschreibung

Die Erfindung betrifft einen Direktsteckverbinder gemäß Anspruch 1.

Es ist im Stand der Technik seit langem bekannt, Direktsteckverbinder mit Kodiermitteln zu versehen, wobei dies neben den hier erfindungsgemäß weitergebildeten Kodierstiften auch in Form von Kodierwänden, Kodiervorsprüngen, etc. möglich ist. Auf einem entsprechenden Gegenstück sind Kodiermittel mit Komplementärformen angebracht, so dass nur bei Ineinandergreifen der Kodiermittel von Direktsteckverbinder und Gegenstück eine elektrische Kontaktierung möglich ist. Der Zweck solcher Kodiermittel ist sicherzustellen, dass nur der für den jeweiligen Steckanschluss vorgesehene Direktsteckverbinder dort kontaktierbar ist. Darüber hinaus wird über solche Kodiermittel auch die korrekte Polung sichergestellt.

Die CH 586 962 A5 zeigt die Anordnung zur Verschlüsselung paarweise ineinandersteckbarer Körper, wobei diese Anordnung das Zusammenstecken nicht zusammengehörender Körper ineinander verhindert. Ein erster Körper weist einen Hohlraum zur Aufnahme wenigstens eines Teiles eines zweiten Körpers und der zweite Körper einen beim Zusammenstecken der beiden Körper auf der Hohlraumwand des ersten Körpers aufliegenden Kragen auf. In der Hohlraumwand des ersten Körpers sowie am Kragen des zweiten Körpers sind in Steckrichtung verlaufende Nuten vorgesehen, welche der Aufnahme von identisch ausgebildeten Verbindungselementen dienen, die sowohl in die Nuten des ersten als auch in den Nuten des zweiten Körpers einsetzbar sind. Im zusammengesteckten Zustand der beiden Körper ragen die Verbindungselemente in die entsprechenden, in gleicher Linie verlaufenden Nuten des ersten beziehungsweise zweiten Körpers hinein. Diese Anordnung wird bei elektrischen Steckverbindern zur Verbindung von Federleisten und zugehörigen Messerleisten eingesetzt.

US 6,503,108 B1 zeigt Steckverbinder für den Einsatz in einer leiterplattenseitigen Steckwanne, wobei die Steckwanne mit freiplatzierbaren Kodierwänden versehen ist. Auf diese Weise lässt sich eine standardisierte Steckwanne durch individuelles Setzen der Kodierwände an unterschiedliche Steckkonfigurationen anpassen.

Die DE 10 2008 054 015 A1 zeigt Direktsteckverbinder, die ebenfalls über frei positionierbare Kodierwände konfigurierbar sind. Die Kodierwände verfügen darüber hinaus über eine Materialschwächungszone, entlang derer ein Kürzen der Kodierwand möglich ist.

Die EP 3 300 175 A1 offenbart einen Steckverbinder, der ein ersten Koppelabschnitt beschreibt, der den Steckabschnitt und den Leiteranschlussabschnitt verbindet und selber Teil eines Montagerahmens ist, der einen in Steckrichtung durchgängigen Kanal umgrenzt. Dieser Montagerahmen bietet die Möglichkeit, als Halteteil zur Festlegung des Kontaktes am Kontaktträger zu dienen, Darüber hinaus bietet er den Vorteil, dass er als Träger weiterer Bauteile die Funktionalität des Steckverbinders erheblich erweitert.

In der DE 102 43 313 A1 wird ein kodierbarer Steckverbinder für mehr- oder vielpolige elektrische Verbindungen mit einem Steckerteil beschrieben, welchem an seinem Grundgerüst eindrückbare Raststücke angeordnet sind, die in eingedrückter Rastlage in die jeweils zugeordneten Aufnahmeöffnungen oder deren Einführbereich als Sperrelement hineinragen.

Um die automatisierte Fertigung von Direktsteckverbindern und insbesondere deren Konfektionierung für den jeweiligen Anwendungszweck zu vereinfachen sucht die vorliegende Erfindung nach alternativen Möglichkeiten, eine individuelle Kodierung standardisiert hergestellter Direktsteckverbinder zu ermöglichen. Hierbei liegt der Fokus insbesondere auf sogenannten Direktsteckverbindern, die leiterplattenseitigen Kontaktzonen, insbesondere leiterplattenseitige Kontaktöffnungen oder Kontaktdurchbrüche unmittelbar kontaktieren.

Gelöst wird die Erfindung von einem Direktsteckverbinder mit den Merkmalen des Anspruches 1.

Durch die Austauschbarkeit der außenumfänglich am Gehäuse angeordneten Kodierstifte wird erstmals auch bei einem Direktsteckverbinder für Leiterplatten eine individuelle Kodierstiftkonfiguration auf Basis eines standardisiert hergestellten Direktsteckverbinders ermöglicht.

Um einen sicheren Halt der Kodierstifte am Gehäuse zu gewährleisten ist vorgesehen, dass die Kodierstifte einstückig am Gehäuse angeordnet sind und insbesondere mittels einer zwischen Gehäuse und Kodierstift befindlichen Materialanhäufung, beispielsweise einer Materialrippe, am Gehäuse festgelegt sind. Anders als bei den aus dem Stand der Technik bekannten, in der Regel kraft- oder formschlüssig gehaltenen Kodierwänden hat die einstückige Anordnung am Direktsteckverbinder den erheblichen Vorteil, dass Vibrationen, wie sie beim automatisierten Konfektionieren von Direktsteckverbindern auf den entsprechenden Konfektionierungsautomaten auftreten, nicht zum Verlust der Kodierstifte führt.

Um die individuelle Konfiguration der Kodierung zu ermöglichen ist vorgesehen, dass die Kodierstifte entlang einer Schneidzone abscherbar am Gehäuse angeordnet sind, insbesondere wenn die Materialanhäufung, insbesondere der Materialsteg, die Schneidzone für ein einen Kodierstift abscherendes Schneidwerkzeug ist.

Die Konfiguration der Kodierung ist bei dieser Ausführungsform der Erfindung folglich nicht reversibel, was einen Unterschied zum bekannten Stand der Technik ausmacht. Dies ist dem Umstand geschuldet, dass die Kodierstifte bevorzugt einstückig stoffschlüssiger Bestandteil des Direktsteckverbindergehäuses sind. Der Vorteil der sicheren Anordnung der Kodierstifte am Direktsteckverbindergehäuse durch einstückig-stoffschlüssige Fertigung wird hier höher gewertet als die Reversibilität der Kodierkonfiguration.

Um das Abscheren der nicht benötigten Kodierstifte durch ein Schneidwerkzeug innerhalb einer automatisierten Fertigung zu gewährleisten ist vorgesehen, dass eine Bewegungsbahn entlang des Direktsteckverbindergehäuses ausgebildet ist, welche einem Schneidwerkzeug freien Zugang zur Schneidzone des Kodierstifts gewährt. Auf diese Weise ist gewährleistet, dass das Gehäuse keine Vorsprünge oder Winkel aufweist, welche den Zugang eines Schneidwerkzeuges behindern.

Vorgesehen ist ferner, dass das Gehäuse zweiteilig aus einem Kontaktträger und einer den Kontaktträger umgebenden Sicherungshaube besteht und die Sicherungshaube an einer Außenmantelfläche die Kodierstifte trägt, insbesondere wenn die Kodierstifte in Steckrichtung ausgerichtet sind und die Bewegungsbahn ebenfalls in Steckrichtung ausgerichtet ist.

Weitere Vorteile der Erfindung sowie ein besseres Verständnis derselben ergeben sich aus der nachfolgenden Beschreibung eines Ausführungsbeispiels. Es zeigen:
- Figur 1: eine Explosionsdarstellung des erfindungsgemäßen Direktsteckverbinders nebst einer schematisch dargestellten Leiterplatte,
- Figur 2: die Darstellung der Sicherungshaube des Direktsteckverbinders gemäß Figur 1 nebst Schneidwerkzeug,
- Figur 3: die Darstellung des Abschervorgangs der Kodierstifte an der Sicherungshaube gemäß Figur 2,
- Figur 4: die Sicherungshaube gemäß Figur 2 mit abgetrennten Kodierstiften,
- Figur 5: Darstellung des auf die Leiterplatte aufgesetzten Direktsteckverbinders mit individuell konfigurierten Kodierstiften.

In den Figuren ist ein erfindungsgemäßer Direktsteckverbinder insgesamt mit der Bezugsziffer 10 versehen.

Der Direktsteckverbinder 10, dargestellt in Fig.1, umfasst zunächst einen Kontaktträger 11 der mit Leitereinschubkanälen 12 versehen ist und Rastnuten 13 aufweist, welche mit Rastrippen 14 einer Sicherungshaube 15 zusammenwirken. Spreizbolzen 16 dienen der Verankerung des Direktsteckverbinders 10 an einer Leiterplatte 17, welche hierzu Befestigungsbohrungen 18 aufweist.

Steckkontakte 19 werden vom Kontaktträger 11 gehalten und verfügen einerseits über Schneid-Klemm-Gabeln 20, die der Aufnahme von nicht dargestellten Anschlussleitern dienen und andererseits über paarweise angeordnete Kontaktarme 21. Diese Kontaktarme 21 dienen der elektrischen Kontaktierung in Kontaktlöchern 22 der Leiterplatte 17.

Die Sicherungshaube 15 des Direktsteckverbinders 10 trägt zunächst Spreizzapfen 23, welche mit den Spreizbolzen 16 des Kontaktträgers 11 zusammenwirken, um den Direktsteckverbinder 10 an der Leiterplatte 17 festzulegen. Neben Hakenteilen 24, mittels derer mehrere Direktsteckverbinder 10 zu Konfektionierungszwecken, eine Kette bildend, aneinander angeordnet werden können, trägt die Sicherungshaube 15 an ihrer Außenumfangsfläche mehrere Kodierstifte 25, welche in Steckrichtung vorspringen und über Materialstege 26 einstückig-stoffschlüssig an der Sicherungshaube 15 angebunden sind. Die Kodierstifte 25 wirken mit Kodierbohrungen 27 auf Seiten der Leiterplatte 17 zusammen.

In Figur 2 ist die Sicherungshaube 15 mit den Kodierstiften 25 dargestellt, welche über die Materialstege 26 einstückig-stoffschlüssiger Teil der Sicherungshaube 15 sind. Die Sicherungshaube 15 bildet im denjenigen Außenumfangsbereich, an welchem die Kodierstifte 25 angeordnet sind, eine in Steckrichtung verlaufende Bewegungsbahn aus. Diese ist parallel zu derjenigen Oberfläche der Sicherungshaube 15 geführt, welche einstückig-stoffschlüssig die Kodierstifte 25 trägt.

Ein lediglich schematisch dargestelltes Schneidwerkzeug 28 kann entlang der Bewegungsbahn verfahren werden, wobei die Schneide 29 des Schneidwerkzeugs 28 auf die Materialstege 26 gerichtet ist, welche als Schneidzone der Kodierstifte 25 dienen. Mittels des Schneidwerkzeuges 28 kann entsprechend der Darstellung in Figur 3 ein Kodierstift entlang des Materialsteges 26 entfernt werden, so dass sich die Kodierstiftanzahl sowie die Position wirksamer Kodierstifte 25 bestimmen lässt.

Wie Figur 4 zu entnehmen ist, wurden im vorliegenden Ausführungsbeispiel von den vorhandenen sechs Kodierstiften 25 die zwei mittleren Kodierstifte 25 mittels des Schneidwerkzeuges 28 entfernt.

In Figur 5 ist nunmehr der auf der Leiterplatte 17 in Kontaktstellung festgelegte Direktsteckverbinder 10 dargestellt. Wie dieser Darstellung zu entnehmen ist, tauchen die verbliebenen 4 Kodierstifte 25 in die korrespondierenden Kodierbohrungen 27 ein. Da die Leiterplatte 17, wie aus den Figuren 1 und 4 ersichtlich ist, über lediglich vier Kodierbohrungen 27 verfügt, könnte ein Direktsteckverbinder 10 mit Sicherungsmanschette 15 nicht auf die Platine 17 aufgesetzt werden, solange er die in Figur 1 dargestellten mittleren Kodierstifte 25 aufweist.

Durch das Entfernen von Kodierstiften 25 mittels Schneidwerkzeug 28 ist es möglich, einen standardisiert gefertigten Direktsteckverbinder 10 bei seiner Konfektionierung mit einer an die spätere Einbausituation angepassten Kodierkonfiguration zu versehen. Dies vereinfacht die Fertigung der Direktsteckverbindergehäuse, welche hier aus Kontaktträger 11 und Sicherungshaube 15 bestehen insofern erheblich, als lediglich eine Spritzgießform unabhängig von der späteren Kodierkonfiguration erforderlich ist.

Die einstückig-stoffschlüssige Anordnung der Kodierstifte 25 am Direktsteckverbindergehäuse hat gegenüber einer lediglich kraft- oder formschlüssigen Festlegung den wesentlichen Vorteil, dass ein unbeabsichtigter Verlust von Kodierstiften 25, beispielsweise während der Direktsteckverbinderkonfiguration, ausgeschlossen ist.

Zusammenfassend vereinfacht der erfindungsgemäße Direktsteckverbinder 10 die Herstellung und Vorkonfektionierung in Hinblick auf bestimmte Kodierkonfigurationen erheblich.

### Bezugszeichenliste:

- 10: Direktsteckverbinder
- 11: Kontaktträger
- 12: Leitereinschubkanal
- 13: Rastnut
- 14: Rastrippe
- 15: Sicherungshaube
- 16: Spreizbolzen
- 17: Leiterplatte
- 18: Befestigungsbohrung
- 19: Steckkontakt
- 20: Schneid-Klemm-Gabel
- 21: Kontaktarm
- 22: Kontaktloch
- 23: Spreizzapfen
- 24: Hakenteil
- 25: Kodierstift
- 26: Materialsteg
- 27: Kodierbohrung
- 28: Schneidwerkzeug
- 29: Schneide

## Patentansprüche

1. Direktsteckverbinder (10), der mit den Kontaktlöchern (22) einer Leiterplatte (17) kontaktierbar ist,
- mit einem durch Spritzgießen gefertigten Gehäuse, welches Steckkontakte (19) trägt,
- mit Kodierstiften (25), welche mit Kodieraufnahmen (27) auf Seiten der Leiterplatte (17) zusammenwirken,
- wobei das Gehäuse zweiteilig aus einem Kontaktträger (11) und einer den Kontaktträger (11) umgebenden Sicherungshaube (15) besteht,
- wobei der Kontaktträger (11) Rastnuten (13) und Spreizbolzen (16) aufweist,
- wobei die Sicherungshaube (15) Rastrippen (14) aufweist, welche mit den Rastnuten (13) des Kontaktträgers (11) zusammenwirken,
- wobei die Sicherungshaube (15) Spreizzapfen (23) trägt, welche mit den Spreizbolzen (16) des Kontaktträgers (11) zusammenwirken,
- wobei die Sicherungshaube (15) an der Außenmantelfläche die Kodierstifte (25) trägt, wobei die Kodierstifte (25) mittels einer zwischen Gehäuse und Kodierstift (25) befindlichen Materialanhäufung einstückig und entfernbar am Gehäuse angeordnet sind,
- und wobei die Kodierstifte (25) entlang einer Schneidzone mittels eines Schneidwerkzeuges (28) abscherbar am Gehäuse angeordnet sind.

2. Direktsteckverbinder nach Anspruch 1, **dadurch gekennzeichnet, dass** die Sicherungshaube (15) Hakenteile (24) aufweist mittels derer mehrere Direktsteckverbinder (10) zu Konfektionierungszwecken, eine Kette bildend, aneinander angeordnet werden können.

3. Direktsteckverbinder (10) nach Anspruch 1, **dadurch gekennzeichnet, dass** die Materialanhäufung die Schneidzone für ein einen Kodierstift (25) abscherendes Schneidwerkzeug (28) ist.

4. Direktsteckverbinder (10) nach Anspruch 1 oder 3, **dadurch gekennzeichnet, dass** eine Bewegungsbahn entlang des Steckverbindergehäuses ausgebildet ist, welche einem Schneidwerkzeug (28) freien Zugang zur Schneidzone des Kodierstifts (25) gewährt.

5. Direktsteckverbinder (10) nach Anspruch 4, **dadurch gekennzeichnet, dass** die Kodierstifte (25) in Steckrichtung ausgerichtet sind und die Bewegungsbahn ebenfalls in Steckrichtung ausgerichtet ist.

## Claims

1. Direct plug connector (10) which can be contacted with the contact holes (22) of a circuit board (17),
- having a housing produced by injection moulding which supports plug contacts (19),
- having coding pins (25) which co-operate with coding holes (27) in the circuit board (17),
- the housing being of two parts comprising a contact support (11) and a retaining cover (15) surrounding the contact support (11),
- and the contact support (11) has latching grooves (13) and expanding dowels (16),
- and the retaining cover (15) has latching ribs (14) which co-operate with the latching grooves (13) of the contact support (11),
- and the retaining cover (15) supports expansion pins (23) which co-operate with the expanding dowels (16) of the contact support (11),
- and the retaining cover (15) supports the coding pins (25) on the external surface and the coding pins (25) are disposed integrally on and removable from the housing by means of a material accumulation located between the housing and coding pin (25),
- and the coding pins (25) are disposed on the housing so that they can be sheared off along a cutting zone by means of a cutting tool (28).

2. Direct plug connector as claimed in claim 1, **characterised in that** the retaining cover (15) has hook parts (24) by means of which several direct plug connectors (10) can be disposed one against the other forming a chain for packaging purposes.

3. Direct plug connector (10) as claimed in claim 1, **characterised in that** the material accumulation is the cutting zone for a cutting tool (28) shearing off a coding pin (25).

4. Direct plug connector (10) as claimed in claim 1 or 3, **characterised in that** a travel path is formed along the plug connector housing which affords a cutting tool (28) free access to the cutting zone of the coding pin (25).

5. Direct plug connector (10) as claimed in claim 4, **characterised in that** the coding pins (25) are oriented in the plug-in direction and the travel path is likewise oriented in the plug-in direction.

## Revendications

1. Connecteur direct (10) qui peut être mis en contact avec les trous de contact (22) d'une carte de circuit imprimé (17) comprenant :
- un boîtier fabriqué par moulage par injection qui porte des contacts enfichables (19),
- des broches de codage (25) qui concourent avec des réceptacles de codage (27) sur des côtés de la carte de circuit imprimé (17),
- dans lequel le boitier est en deux éléments et composé d'un support de contact (11) et d'un capot de protection (15) enveloppant le support de contact (11),
- dans lequel le support de contact (11) comporte des rainures d'enclenchement (13) et des boulons expansibles (16),
- dans lequel le capot de protection (15) comporte des nervures d'enclenchement (14) qui concourent avec les rainures d'enclenchement (13) du support de contact (11),
- dans lequel le capot de protection (15) porte des chevilles expansibles (23) qui concourent avec les boulons expansibles (16) du support de contact (11),
- dans lequel le capot de protection (15) porte, au niveau de la face d'enveloppe extérieure, des broches de codage (25), les broches de codage (25) étant disposées de façon monobloc au moyen d'une accumulation de matière placée entre le boitier et la broche de codage (25) et pouvant être éloignées au niveau du boitier,
- dans lequel les broches de codage (25) sont disposées cisaillables, au niveau du boitier, le long d'une zone de coupe, au moyen d'un outil de coupe (28).

2. Connecteur direct selon la revendication 1, **caractérisé en ce que** le capot de protection (15) comporte des éléments de crochetage (24) au moyen desquels plusieurs connecteurs directs (10) peuvent être disposés l'un à l'autre, formant une chaine, aux fins de fabrication.

3. Connecteur direct (10) selon la revendication 1, **caractérisé en ce que** l'accumulation de matière est la zone de coupe pour un outil de coupe (28) cisaillant une broche de codage (25).

4. Connecteur direct (10) selon la revendication 1 ou 3, **caractérisé en ce qu'**une voie de déplacement est réalisée le long du boitier du connecteur direct qui garantit à un outil de coupe (28) un accès libre à la zone de coupe de la broche de codage (25).

5. Connecteur direct (10) selon la revendication 4, **caractérisé en ce que** les broches de codage (25) sont orientées dans le sens d'enfichage et que la voie de déplacement est également orientée dans le sens d'enfichage.
